# EUROPÄISCHE PATENTANMELDUNG

(11) **EP 1 533 268 A1**
(43) Veröffentlichungstag der Anmeldung: **25.05.2005**
(21) Anmeldenummer: 04024906.2
(22) Anmeldetag: 20.10.2004
(51) Int. Cl.: B67D 5/02

(54) **Vorrichtung zur Entnahme bzw. Abgabe eines fluids aus einem Behälter, Kanister oder dergleichen**

(30) Priorität: 19.11.2003 DE 10354241
(71) Anmelder: Miele & Cie. KG, 33332 Gütersloh (DE)
(72) Erfinder: Pichler, Reimund, 59302 Oelde (DE)

(57) **Zusammenfassung**

Die Erfindung betrifft eine Vorrichtung zur Entnahme bzw. Abgabe eines Fluids aus einem Behälter (2), mit einer Halterung zum Andocken einer Entnahmesonde (100), wobei die Halterung als Adapter zur Herstellung einer Verbindung mit einem Mundstück (5) des Behälters (2) ausgebildet ist, und wobei andererseits der Adapter eine gesicherte Einbindung der Entnahmesonde (100) gegen ungewolltes Herausziehen bewirkt. Um die ortsungebundene sichere Entnahme von Fluiden mit einer Entnahmesonde zu ermöglichen, wird vorgeschlagen, dass der Adapter ein mindestens zweiteiliges Gehäuse (7) umfasst, welches einerseits mit seinen mindestens zwei Gehäuseteilen (11, 16) die Entnahmesonde form- und/oder kraftschlüssig umgibt, und welches andererseits mit hebelartigen Elementen (9, 10) ausgestattet ist, die an mindestens einem Gehäuseteil (11) drehbar gelagert sind und mit einem ihrer Hebelarme (12, 13) in Wirkverbindung mit Federn (14, 15) stehen, welche die hebelartigen Elemente (9, 10) mit ihren anderen Hebelarmen (18, 19) in formschlüssiger und kraftschlüssiger Verbindung mit dem Mundstück (5) des Behälters (2) halten.

## Beschreibung

Die Erfindung betrifft eine Vorrichtung zur Entnahme bzw. Abgabe eines Fluids aus einem Behälter, mit einer Halterung zum Andocken einer Entnahmesonde, wobei die Halterung als Adapter zur Herstellung einer Verbindung mit einem Mundstück des Behälters ausgebildet ist, und wobei andererseits der Adapter eine gesicherte Einbindung der Entnahmesonde gegen ungewolltes Herausziehen bewirkt.

Aus dem Stand der Technik sind Fluidabgabevorrichtungen und hier insbesondere Abgabesysteme bekannt, bei denen aus einem Behälter mittels einer Ankoppel- bzw. Andockstation eine sichere Entnahme des in dem Behälter vorgehaltenen Fluids entnommen werden kann. Es gibt eine Vielzahl von Gründen, wo dies notwendig ist. Man denke hier beispielsweise an die Abgabe von Chemikalien für Reinigungszwecke wie beispielsweise bei Spül- und Waschautomaten aber auch bei gewerblichen oder industriellen Reinigungsgeräten. Hierbei finden häufig Chemikalien Anwendung, die in großen Behältnissen vorgehalten werden müssen. Die bekannten Vorrichtungen umfassen dabei eine Halterung zum Andocken einer Entnahmesonde, um zu unterbinden, dass die gefährliche Chemikalie mit dem Menschen in Berührung kommt.

Eine derartige Vorrichtung ist beispielsweise aus der DE 199 08 181 A1 bekannt. Die dort beschriebene Vorrichtung umfasst dabei eine Abgabevorrichtung, die sich zusammensetzt aus einem Behälter, an dem eine Ankoppel- bzw. Andockeinrichtung angeordnet ist, die von einer stationär angeordneten Entnahmesonde mit einer Nadel in Wirkverbindung tritt, wenn der Behälter in die Abgabevorrichtung eingesetzt wird. Somit lässt sich eine gefahrlose Entnahme der Flüssigkeit aus dem Behältnis vornehmen. Hierbei wird es als nachteilig angesehen, dass die Ankopplung der Entnahmesonde nur an einer stationären Station vorgenommen werden kann, wobei nur ausschließlich dazu geeignete Behälter oder Kanister verwendet werden können, die auf die Abgabevorrichtung abgestellt sind, und mit dieser zusammenwirken können.

Eine andere aus dem Stand der Technik bekannte Vorrichtung gemäß der FR 2 565 573 umfasst ebenfalls eine Halterung zum Andocken einer Entnahmesonde, wobei bei dieser Vorrichtung die Halterung für die Entnahmesonde als Klammerbügel ausgebildet ist, der einerseits die Entnahmesonde kraft- und formschlüssig umgibt und andererseits eine Verbindung mit dem Mundstück des Behälters herstellt. Hierzu lehrt das Dokument, dies mittels eines federnd gelagerten Bügelelementes vorzunehmen, das insbesondere die Entnahmesonde einerseits, aber auch die Vorrichtung andererseits an dem Mundstück des Behälters festlegt.

Die Entnahmesonde ist hierbei in einer Halterung eingefasst, die gegen die Öffnungswand des Mundstückes verspannt wird. Bei dieser vorbekannten Art wird als nachteilig angesehen, dass eine gesicherte Halterung bei der Vorrichtung nicht gegeben ist, da quasi die Halterung sowie die Entnahmesonde offen zugänglich sind. Die offenbarte Vorrichtung gewährleistet nicht die geforderte sichere Halterung an einem Mundstück, weil die Entnahmesonde nur gegen die Reibhalterung des Haltebügels gehaltert ist. Ein ungewolltes Verschieben der Sonde in der Halterung ist daher gegeben. Ein weiterer Nachteil besteht in der umständlichen Handhabung der bekannten Halterung.

Es ist daher die Aufgabe der Erfindung vor dem aufgezeigten Stand der Technik eine Vorrichtung zur Entnahme bzw. Abgabe eines Fluids aus einem Behälter, Kanister oder dergleichen, derart weiter zu bilden, die insbesondere die ortsungebundene sichere Entnahme von Fluiden mit einer Entnahmesonde ermöglicht.

Diese Aufgabe wird erfindungsgemäß durch den Anspruch 1 gelöst, wobei vorteilhafte Weiterbildungen durch die Unteransprüche gegeben sind.

In Folge der Ausbildung, die Halterung zum Andocken einer Entnahmesonde als Adapter auszubilden, der unmittelbar in Form- und Kraftschluss mit dem Mundstück eines Behälters gebracht werden kann, und wobei der Adapter eine gesicherte Einbindung der Entnahmesonde gegen ungewolltes Herausziehen bewirkt, wird erreicht, dass eine ortsungebundene Entnahme von Fluiden vorgenommen werden kann. Es versteht sich von selbst, dass nun der Adapter als separates Teil an Behältnisse festgelegt werden kann, ohne dass der Behälter in Wirkverbindung mit einer gesonderten Abgabevorrichtung gebracht werden muss. Der Behälter kann somit an seiner Position verbleiben. Die Entnahmesonde mit ihrer Nadel wird dann in den Adapter gesichert eingesetzt, wobei über einen Schlauch entsprechend die zu verwendende Flüssigkeit für den Reinigungs- oder Desinfektionsprozess vorgehalten werden kann. Ist der Behälter geleert, kann durch einfaches Umsetzen des Adapters auf einen vollen Behälter die verwendete Flüssigkeit weiter verarbeitet werden. Somit wird ein flexibles System zur Entnahme von Medien aus Behältern bzw. Kanistern bereitgestellt.

In zweckmäßiger Weise umfasst dabei der Adapter im Wesentlichen ein zweiteiliges Gehäuse, welches einerseits mit seinen mindestens zwei Gehäuseteilen die Entnahmesonde formund/oder kraftschlüssig umgibt und welches andererseits mit hebelartigen Elementen ausgestattet ist, die an mindestens einem Gehäuseteil drehbar gelagert sind und mit einem ihrer Hebelarme in Wirkverbindung mit Federn stehen, welche die hebelartigen Elemente mit ihren anderen Hebelarmen in formschlüssiger und kraftschlüssiger Verbindung mit dem Mundstück des Behälters halten. Dadurch ergibt sich eine Wechselwirkung von Halterung des Adapters an dem Mundstück des Behälters einerseits und Halterung und Sicherung der Entnahmesonde an dem Adapter andererseits. Der Adapter erfüllt somit zwei Wirkungen: Zum einen die sichere Halterung der Entnahmesonde zu gewährleisten, und zum anderen wiederum durch den sicheren Halt des Adapters am Behälter eine sichere Entnahme zu gewährleisten.

Ein Ausführungsbeispiel wird an Hand der einzigen Figur näher erläutert.

Die einzige Figur zeigt in der geschnittenen Seitenansicht eine Vorrichtung zur Entnahme bzw. Abgabe eines Fluids aus einem Behälter 2, Kanister oder dergleichen, der angedeutet in Wirkverbindung mit der Vorrichtung in der einzigen Figur dargestellt ist. Dabei umfasst die Vorrichtung eine Halterung 3 zum Andocken einer beispielsweise aus der DE 199 08 181 A1 (s. dort insbes. Figur 7) bekannten Entnahmesonde 100. Wie aus der Zusammenschau der Figur zu erkennen ist, ist die Halterung 3 für die Entnahmesonde als ein Adapter für den angedeuteten Behälter oder Kanister 2 ausgebildet, wobei der Adapter einerseits eine formund kraftschlüssige Verbindung mit einem Mundstück 5 des Behälters 2 eingeht und andererseits eine gesicherte Einbindung der nicht näher dargestellten Entnahmesonde gegen ungewolltes Herausziehen bewirkt. Hierbei erfolgt die Einbindung 6 für die Entnahmesonde ebenfalls kraft- bzw. formschlüssig, wie später noch näher erläutert wird.

Wie insbesondere aus der geschnittenen Darstellung des Adapters zu erkennen ist, umfasst dieser im Wesentlichen ein Gehäuse 7, welches aus zwei Teilen 11 und 16 besteht. Diese beiden Teile 11 und 16 werden unter Zwischenlage der Entnahmesonde 100 durch Schrauben 26 und 27 in Richtung der Adapterachse 25 miteinander verbunden. Dabei wird die Sonde 100 mit ihrem rohrförmigen Ende 101, in dem sich eine Hohlnadel 102 erstreckt, in die im unteren Gehäuseteil 11 befindliche Aufnahmebohrung 22 geführt. Im verschraubten Zustand wird eine an den mittleren Bereich der Sonde 100 angeformte Halteplatte zwischen den beiden Gehäuseteilen gehalten. Das obere Gehäuseteil nimmt einen an die Sonde geschraubten Winkelstutzen 103 auf, an dessen freiem Ende 104 eine in der Zeichnung nicht dargestellte Schlauchleitung befestigt ist, beispielsweise unter Verwendung einer Schlauchschelle (ebenfalls nicht dargestellt).

An dem unteren Gehäuseteil 11 sind an zwei Drehpunkten 23 und 24 zwei hebelartige Elemente 9 und 10 angelenkt. Diese stehen mit ihren oberen Hebelarmen 12 und 13 in Wirkverbindung mit Federn 14, 15, die die Hebelarme 12 und 13 nach außen drücken. Wie aus der Wirkverbindung der geschnittenen Darstellung nun zu erkennen ist, stellen dadurch die hebelartigen Elemente 9 und 10 mit ihren unteren Hebelarmen 18 und 19 die form- und kraftschlüssige Verbindung mit dem Mundstück 5 des Behälters 2 her. Dabei umgreifen die hakenförmigen Enden der Hebelarme 18 und 19 einen am Mundstück 5 des Behälters 2 vorgesehenen Kragen 29, so dass eine verspannende Halterung des Adapters an dem Mundstück 5 gegeben ist. In der verspannten Lage überragt dann der untere Rand 28 des unteren Gehäuseteils 11 den Kragen. Da das untere Gehäuseteil im Bereich außerhalb der Hebelelemente 9 und 10 geschlossen ausgebildet ist, wird das Mundstück vollständig bedeckt und ist gegen Zugriff von außen geschützt.

Um beispielsweise den Adapter vom Mundstück 5 wieder zu lösen, versteht es sich von selbst, dass die oberen Hebelarme 12 und 13 gegen die Wirkung der Federn 14 und 15 zusammengedrückt werden müssen. In dieser Situation verbleibt die Entnahmesonde 100 innerhalb des Adapters, so dass sie beim Umsetzen des Adapters auf einen anderen Behälter 2 sicher gehalten wird und der Benutzer mit eventuell an der Sonde 100 befindlichen Flüssigkeitstropfen nicht in Berührung kommen kann.

Wie aus der geschnittenen Ansicht der Figur weiter zu erkennen ist, ist die Aufnahmebohrung 22 für die Entnahmesonde 100 etwa in der Mitte des Gehäuses 7 angeordnet. Es versteht sich von selbst, dass auch die Aufnahmebohrung 22 bis in das Mundstück 5 des Kanisters 2 ragen kann.

## Patentansprüche

1. Vorrichtung zur Entnahme bzw. Abgabe eines Fluids aus einem Behälter (2), mit einer Halterung zum Andocken einer Entnahmesonde (100), wobei die Halterung als Adapter zur Herstellung einer Verbindung mit einem Mundstück (5) des Behälters (2) ausgebildet ist, und wobei andererseits der Adapter eine gesicherte Einbindung der Entnahmesonde (100) gegen ungewolltes Herausziehen bewirkt,
**dadurch gekennzeichnet,**
**dass** der Adapter ein mindestens zweiteiliges Gehäuse (7) umfasst, welches einerseits mit seinen mindestens zwei Gehäuseteilen (11, 16) die Entnahmesonde form- und/oder kraftschlüssig umgibt, und welches andererseits mit hebelartigen Elementen (9, 10) ausgestattet ist, die an mindestens einem Gehäuseteil (11) drehbar gelagert sind und mit einem ihrer Hebelarme (12, 13) in Wirkverbindung mit Federn (14, 15) stehen, welche die hebelartigen Elemente (9, 10) mit ihren anderen Hebelarmen (18, 19) in formschlüssiger und kraftschlüssiger Verbindung mit dem Mundstück (5) des Behälters (2) halten.

2. Vorrichtung nach Anspruch 1,
**dadurch gekennzeichnet,**
**dass** die Hebelarme (18, 19) in ihrem unteren Bereich hakenförmig ausgebildet sind.

3. Vorrichtung nach einem oder mehreren der vorhergehenden Ansprüche,
**dadurch gekennzeichnet,**
**dass** die Lagerpunkte (23, 24) der hebelartigen Elemente (9, 10) etwa in der Mitte des mindestens einen Gehäuseteils (11) angeordnet ist, wobei in diesem Bereich des mindestens einen Gehäuseteils (11) eine Aufnahmebohrung (22) für die Entnahmesonde(100) eingebunden ist.

4. Vorrichtung nach einem oder mehreren der vorhergehenden Ansprüche
**dadurch gekennzeichnet,**
**dass** die Verbindung der Gehäuseteile (11, 16) unter Einschluss der Entnahmesonde (100) durch parallel zur Adapterachse (25) gerichtete Schrauben (26, 27) erfolgt.
